# EUROPÄISCHE PATENTSCHRIFT

(11) **EP 0 065 284 B1**
(45) Veröffentlichungstag und Bekanntmachung des Hinweises auf die Patenterteilung: **07.08.1985**
(21) Anmeldenummer: 82104184.5
(22) Anmeldetag: 13.05.1982
(51) Int. Cl.: E21B 10/32

(54) **Räumvorrichtung**
Reamer
Alésoir

(30) Priorität: 16.05.1981 DE 3119605
(43) Veröffentlichungstag der Anmeldung: 24.11.1982
(73) Patentinhaber: NORTON COMPANY, Worcester Massachusetts 01606 (US)
(72) Erfinder: Ostertag, Alfred, D-3100 Celle (DE)
(74) Vertreter: Busse & Busse Patentanwälte

## Beschreibung

Die Erfindung bezieht sich auf eine Vorrichtung zum unterschneidenden Räumen von zylindrischen Bohrlöchern, insbesondere solchen in Kunst- und Naturgestein, gemäß dem Oberbegriff des Anspruchs 1.

In mehr oder weniger homogenen Materialien gebohrte Bohrlöcher bieten eine zur Bohrlochachse parallele Bohrlochwandung dar, die in zahlreichen Anwendungsfällen unerwünscht ist. Dies gilt z. B. besonders für Ankerlöcher in Kunstgestein, z. B. Beton, in denen irgendwelche Verankerungsmittel festzulegen sind. Daher ist es bei allen möglichen Arten von Bohrungen häufig erwünscht, die Bohrlochwand mit Hinterschneidungen zu versehen, um wie bei Ankerlöchern die Festlegung von Verankerungsmitteln im Bohrloch zu verbessern oder um Erweiterungen für andere Zwecke zu schaffen.

Bei einer bekannten Vorrichtung der eingangs genannten Art (GB-A-550 100) mit einem motorgetriebenen Bohrwerkzeug ist dieses neben einer Quer- und einer Kegelstumpfschneidfläche auch mit senkrecht ausgerichteten Schneidflächen versehen. Diese Schneidflächen befinden sich auf den Außenflächen mehrerer Schwenkhebel, die um senkrechte Achsen des Werkzeuggehäuses schwenkbeweglich gelagert sind. Dazu sind die Schwenkhebel mit senkrechten Bohrungen versehen, die von oberhalb und unterhalb der Schwenkhebel im Gehäuse verankerten Achszapfen durchgriffen sind. Um die Schneidflächen in ihre Arbeitsstellung und zurück in ihre Ruhelage zu bewegen, können die Schwenkhebel mittels der Stellvorrichtung auswärts und einwärts geschwenkt werden.

Außerdem ist ein handbetriebenes Bohrwerkzeug bekannt (US-A-14 27 909), das zum Aufweiten des inneren Bereiches von Sprengbohrlöchern für Bergbauzwecke dient. Dieses Werkzeug umfaßt ein zylindrisches, die Querschnittskontur des Bohrloches ausfüllendes Gehäuse, aus dessen Ende eine exzentrisch zur Gehäuseachse gelagerte Schwenkwelle austritt. Am Ende dieser Schwenkwelle ist ein schwenkbares Schneidglied angebracht, das von außerhalb des Bohrloches durch Betätigen der Schwenkwelle mit der Gesteinformation räumend in Eingriff bringbar und in die Gehäusequerschnittskontur einschwenkbar ist.

Derartige Vorrichtungen unterliegen bei den häufig rauhen Betriebsbedingungen einem starken Verschließ ihrer Schneidglieder, was deren häufigen Ersatz erforderlich macht.

Die dabei anfallenden Wartungs- und Instandsetzungsarbeiten gestalten sich aufwendig, da die verbrauchten Schneidglieder nur durch teilweises Zerlegen des Bohrwerkzeugs und unter Zuhilfenahme besonderer Montagewerkzeuge austauschbar sind.

Der Erfindung liegt die Aufgabe zugrunde, eine Vorrichtung der im Oberbegriff des Anspruchs 1 angegebenen Art zu schaffen, die mit niedrigen Gestehungskosten unter Erhalt kleiner Bauabmessungen, einer robusten Bauweise und einer hohen Räumleistung ein einfaches und schnelles Auswechseln der Räumwerkzeuge ermöglicht.

Die Erfindung löst die Aufgabe mit den Merkmalen des kennzeichnenden Teils des Anspruchs 1. Hinsichtlich bedeutsamer weiterer Ausgestaltungen wird auf die Ansprüche 2 bis 12 verwiesen.

Die Ausbildung der Vorrichtung nach der Erfindung ermöglicht ein einfaches, nur durch einen Handgriff durchführbares Einsetzen oder Herausnehmen der Räumwerkzeuge in die bzw. aus den Lagertaschen. Im eingebauten Zustand sind die Räumwerkzeuge dabei so abgestützt, daß auf sie im Betrieb keine Kippmomente ausgeübt werden. Dadurch werden der Bauaufwand wesentlich vereinfacht und verbilligt und der Verschleiß und die Empfindlichkeit der Vorrichtung erheblich herabgesetzt. Außerdem ist die Erfindung auch bei solchen Vorrichtungen ausführbar, die zum Räumen von Bohrlöchern mit nur verhältnismäßig geringen Durchmessern bzw. Querschnittsabmessungen Verwendung finden sollen. Durch die Führung der Räumwerkzeuge über den gesamten Zustellbereich ermöglicht die Vorrichtung die Bildung sehr exakter Konturen für die zu räumenden Bereiche des Bohrloches, während ferner die Betätigung der Räumwerkzeuge wesentlich vereinfacht ist, da diese durch die Stellvorrichtung lediglich ihre Zustellbewegung erfahren und für ihre Rückstellbewegung zurück in die Kontur des Trägergehäuses einen eigenen Rückstellantrieb nicht benötigen. Die Räumwerkzeuge führen vielmehr eine selbständige Rückstellbewegung im Zusammenwirken mit der Bohrlochwandung aus, sobald die Zustellwirkung der Stellvorrichtung aufgehoben wird.

Zahlreiche weitere Einzelheiten und Vorteile ergeben sich aus der nachstehenden Beschreibung und der Zeichnung, in der mehrere Ausführungsbeispiele des Gegenstands der Erfindung näher veranschaulicht sind. Im einzelnen zeigen :
Figur 1 eine Gesamtseitenansicht einer Vorrichtung nach der Erfindung,
Figur 2 einen axialen Mittelschnitt durch den oberen Bereich der Vorrichtung nach Fig. 1,
Figur 3 einen vereinfachten Querschnitt nach der Linie 111-111 in Fig. 2,
Figur 4 einen vereinfachten Querschnitt nach der Linie IV-IV in Fig. 2,
Figur 5 eine perspektivische Einzeidarstellung eines Räumwerkzeuges,
Figur 6 eine schematische Halbschnittdarstellung zur Veranschaulichung der Arbeitsbewegungen eines Räumwerkzeugs mit festem Schneidglied,
Figur 7 eine Darstellung ähnlich Fig. 6 zur Veranschaulichung einer abgewandelten Ausführung eines Räumwerkzeugs mit kippbar gelagertem Schneidglied, und
Figur 8 einen schematischen Querschnitt für ein Bohrloch mit ausgeräumten nutförmigen Bereichen.

Wie zunächst die Fig. 1 und 2 näher erkennen lassen, besteht die Vorrichtung aus einem rohrförmigen Trägergehäuse 1, dessen Außendurchmesser den eines Bohrloches, in dem Räumarbeiten auszuführen sind, geringfügig unterschreitet. Das Trägergehäuse 1 ist mit einer Anschlußwelle 2 versehen, die in einen Antrieb, z. B. den Antrieb für einen Bohrer, wie er zum Erstellen des Bohrloches verwendet wurde, einsetzbar ist. Dieser Antrieb ist schematisch bei 3 angedeutet.

Im Trägergehäuse 1 sind Räumwerkzeuge 4 untergebracht, die aus Gründen des Kräfteausgleiches in gleichmäßiger Zentriwinkelverteilung über den Umfang des Trägergehäuses 1 und dabei zugleich axial versetzt angeordnet sind. Innerhalb der gleichen Umfangsebene des Trägergehäuses 1 ist bei dem dargestellten Beispiel jeweils nur ein Räumwerkzeug 4 vorgesehen, jedoch versteht es sich, daß auch innerhalb der gleichen Umfangsebene, d. h. auf gleicher axialer Höhe gelegen, auch mehrere Räumwerkzeuge dem Trägergehäuse 1 zugeordnet sein können, wenn dies die Abmessungsverhältnisse zulassen.

Die Räumwerkzeuge 4 sind während einer Arbeitsdrehbewegung in Richtung des Pfeiles 5 des Trägergehäuses 1 aus einer Ruhelage innerhalb der Querschnittskontur des Trägergehäuses nach außen in eine Arbeitsstellung bewegbar, und für die auswärts gerichtete Zustellbewegung der Räumwerkzeuge 4 ist eine im Trägergehäuse 1 angeordnete Stellvorrichtung 6 vorgesehen, die mittels einer Betätigungsvorrichtung 7 von einem Bereich außerhalb des Bohrloches 8 her betätigbar ist.

Wie insbesondere den Fig. 3 bis 5 näher entnommen werden kann, umfaßt jedes Räumwerkzeug einen Träger 9 sowie ein von diesem abgestütztes Schneidglied 10. Der Träger 9 ist als. Schlepporgan ausgebildet, das in einer sich mit dem Trägergehäuse 1 verschneidenden Bewegungsebene aus- und einwärts verlagerbar im Trägergehäuse 1 abgestützt ist. Bei den dargestellten Beispielen schneidet die Bewegungsebene für das Schlepporgan 9 die Längsmittelachse 11 des Trägergehäuses 1 unter einem rechten Winkel, jedoch kann die Bewegungsebene für das Schlepporgan 9 die Längsmittelachse 11 des Trägergehäuses 1 auch unter einem von 90° etwas abweichenden Winkel schneiden.

Das Schlepporgan wird bei den dargestellten, bevorzugten Ausführungsbeispielen von einem im Trägergehäuse 1 schwenkbar gelagerten starren, in seiner Bewegungsebene sich über einen Teil des Umfangs des Trägergehäuses 1 erstreckenden Schwenkhebel 9 gebildet, jedoch kann als Schlepporgan auch eine biegefeder vorgesehen sein, deren in Arbeitsdrehrichtung 5 vorauslaufendes Ende im Sinne einer Einspannung fest mit dem Trägergehäuse 1 verbunden sein kann. In diesem Falle führt das Schlepporgan eine verschwenkungsähnliche Verlagerungsbewegung relativ zum Trägergehäuse 1 unter elastischer Materialverformung zumindest in einem Teilbereich seiner Länge aus.

Zur schwenkbaren Verbindung des das Schlepporgan bildenden Schwenkhebels 9 kann zwischen diesem und dem Trägergehäuse 1 ein eine Schwenkachse bzw. einen Schwenkachsbereich definierendes Biegefederstück vorgesehen sein, das einerseits fest mit dem Trägergehäuse 1 und andererseits fest mit dem in Arbeitsdrehrichtung 5 des Trägergehäuses 1 vorauslaufenden Ende des Schwenkhebels 9 verbunden sein kann. Ausführungen mit einer Biegefeder als Schlepporgan oder mit einem Biegefederstück als Teil eines einen starren Schwenkhebel umfassenden Schlepporgans bedingen eine feste Verbindung mit dem Trägergehäuse 1. Dies gilt auch für eine denkbare Ausführung, bei der das in Arbeitsdrehrichtung 5 des Trägergehäuses 1 vorauslaufende Ende des Schwenkhebels 9 um eine von einem inneren, nach außen hin abgeschlossenen Schwenklager des Trägergehäuses 1 definierte Schwenkachse schwenkbar ist. Ein solches Schwenklager kann z. B. von einer mehr oder weniger axial gerichteten Bohrung im Trägergehäuse 1 gebildet sein, in welche ein zylindrischer Schwenkzapfen am Schwenkhebel 9 eingreift.

Bei den dargestellten bevorzugten Ausführungen ist im Interesse einer leichten Auswechselbarkeit der Räumwerkzeuge 4 der Schwenkhebel 9 jeden Räumwerkzeugs 4 an seinem in Arbeitsdrehrichtung 5 des Trägergehäuses 1 vorauslaufenden Ende mit einem beidseitig in axialer Richtung überstehenden Gelenkzapfen 12 versehen und mit diesem in einer zum Außenumfang des Trägergehäuses 1 hin offenen, in diesem eingesenkten Lagertasche 13 gelagert, die an einen den Schwenkhebel 9 axial beidseits führenden offenen Umfangsschlitz 14 angrenzt. Der Gelenkzapfen 12 weist bei dem dargestellten Beispiel eine im wesentlichen eckige Querschnittsform auf, und auch die Lagertasche 13 hat eine im wesentlichen eckige Querschnittskontur mit Abmessungen, welche die des Gelenkzapfens 12 übersteigen, so daß der Gelenkzapfen 12 in seine Lagertasche 13 leicht von außen her einsetzbar ist und in der Lagertasche 13 ein Bewegungsspiel besitzt, welches ihm Schwenkbewegungen in seiner Bewegungsebene beläßt. Auf ihrer in die Arbeitsdrehrichtung 5 blickenden Seite weist die Lagertasche 13 eine Lager- und Mitnahmefläche 15 auf, die im Betrieb der Vorrichtung auf den Gelenkzapfen 12 des Schwenkhebels 9 eine Reaktionskraft mit einem in bezug auf das Trägergehäuse 1 einwärts gerichteten, bei 16 angedeuteten Vektor ausübt. Dies kann bei einer ebenen Lager- und Mitnahmefläche 15 dadurch herbeigeführt sein, daß diese gegenüber einer gedachten Radialebene durch ihre innere Randkante um einen kleinen spitzen Winkel in Arbeitsdrehrichtung 5 vorgeneigt ist.

Der Gelenkzapfen 12 kann abweichend von seiner dargestellten Querschnittsform auch einen zylindrischen Lagerbereich umfassen, in welchem Falle die Lager- und Mitnahmefläche der Lagertasche 13 ihrerseits eine teilzylindrische Lagerschale umfaßt.

Der Gelenkzapfen 12 besitzt bei dem dargestellten Beispiel an seiner Außenseite einen Rückstellflächenbereich 17, der bei einer Schwenkbewegung des Schwenkhebels 9 seinen radialen Abstand zur Längsmittelachse 11 des Trägergehäuses 1 ändert. Dadurch ist es möglich, durch von außen einwärts gerichtetes Einwirken auf den Rückstellflächenbereich 17 eine einwärts gerichtete Schwenkkraft zu erzeugen, welche die Schwenkhebel 9 in ihrer Ruhelage, insbesondere auf Transportwegen und außerhalb von Betriebszeiten sichert. Hierzu ist bei dem dargestellten Ausführungsbeispiel eine Haltefeder 18 vorgesehen, die als ring- oder ringsegmentförmiger Federkörper und hier als z. B. Gummiringfeder ausgebildet ist. Die Haltefeder 18 ist dabei in einer sich mit der Lagertasche 13 verschneidenden Umfangsnut 19 des Trägergehäuses 1 angeordnet und festgelegt. Bei einer Ausbildung des Schwenkhebels 9 mit von beidseits überstehenden Teilen gebildeten Gelenkzapfen 12 sind zwei Haltefedern 18 in entsprechenden Umfangsnuten 19 des Trägerkörpers 1 angeordnet, die jeweils in Höhe eines Zapfenteils verlaufen.

Bei der Ausbildung des Räumwerkzeugs gemäß den Fig. 3 bis 6 mit fest auf der Außenseite des Schwenkhebels 9 angebrachtem Schneidglied 10 ist das Schneidglied 10 vorteilhaft als Mehr- oder Vielfachschneidenkörper ausgebildet, der eine über die umfangsseitige Außenfläche des in Arbeitsdrehrichtung 5 des Trägergehäuses 1 nachlaufenden Endes des Schwenkhebels 9 überstehende, der Bohrlochwand 8 zugewandte, etwa in Arbeitsdrehrichtung 5 verlaufende bogenförmige Außenschneidfläche 20 mit quer zur Arbeitsdrehrichtung 5 ausgerichteten Schneiden oder Schneidkanten aufweist. Ein solcher Mehrfachschneidenkörper kann von einem oberflächig mit Diamanten besetzten Teil gebildet sein oder aus einem Formkörper aus einer mit Diamanten od.dgl. Hartstoffpartikel durchsetzten Matrix bestehen. Bei Ausbildung des Schneidgliedes 10 als Mehr- oder Vielfachschneidenkörper ist die Krümmung der bogenförmigen Außenschneidfläche 20 vorteilhaft gleich oder kleiner als die Krümmung der Wand des ungeräumten Bohrloches 8, damit im Zuge der Räumarbeit die Außenschneidfläche 20 über ihre gesamte Länge möglichst gleichmäßig in Arbeitseingriff mit dem zu räumenden Material gelangt. Dabei verlagert sich der effektiv mit dem zu räumenden Material in Arbeitseingriff stehende Flächenbereich der Außenschneidfläche 20 z. B., wie das Fig. 6 veranschaulicht, aus dem in Arbeitsdrehrichtung 5 vorderen zum hinteren Teil des Schneidgliedes 10. Ist die Bogenform der Außenschneidfläche 20 ein Segment eines Kreisbogens mit dem Radius r, so ist dieser Radius r kleiner als der Radius r, der ungeräumten Bohrlochwand 8 und dementsprechend auch kleiner als der Radius r₂ der Bohrlochwand 8' im Räumungsbereich.

Das Schneidglied 10 umfaßt vorteilhaft zumindest eine auch in axialer Richtung des Bohrloches 8 einsetzbare Seitenschneidfläche, insbesondere wenn die Vorrichtung durch eine Axialbewegung des rotierenden Trägergehäuses 1 dazu benutzt werden soll, Räumungsbereiche zu schaffen, die in ihrer axialen Breite größer sind als die axiale Breite der Schneidglieder 10. Vorteilhaft bilden jedoch beide in axialer Richtung blickende Seitenflächen des Schneidgliedes 10 Seitenschneidflächen, was bei Schneidgliedern 10 aus einem Formkörper aus einer mit Diamanten od. dgl. Hartstoffpartikeln durchsetzten Matrix von selbst gegeben ist.

Bei einem gemäß Fig. 3 bis 6 fest mit dem Schwenkhebel 9 verbundenen Schneidglied 10 kann dieses auch als Einfachschneidenkörper ausgebildet sein, bei dem die in die Arbeitsdrehrichtung 5 des Trägergehäuses 1 blickende Stirnfläche mit ihrer über die Außenumfangsfläche des Schwenkhebels 9 vorstehenden Konturlinie die Schneidkante bildet. In diesem Falle besitzt der Einfachschneidenkörper sich an die Stirnseite entgegen Arbeitsdrehrichtung 5 unter einem Freiwinkel anschließende Außen- und Seitenflächen.

Bei Ausbildung des Schneidgliedes 10 als Mehr- oder Vielfachschneidenkörper kann das Schneidglied auch mittels eines Stützkörpers 21 um eine senkrecht zur Bewegungsebene des Schwenkhebels 9 ausgerichtete Kippachse 22 begrenzt schwenkbar am Schwenkhebel abgestützt sein, wie dies die Fig. 7 schematisch andeutet. Bei einer derartigen Ausgestaltung ist die Krümmung der Außenschneidfläche 20 des Schneidgliedes 10 vorteilhaft größer als die Krümmung der Wand des ungeräumten Bohrloches 8 und kleiner als die Krümmung der Bohrlochwand 8' in einem fertigen Räumungsbereich, und für den Fall einer kreisbogenförmigen Gestalt der Außenschneidfläche 20 mit dem Radius r ist dieser Radius dementsprechend größer als der Radius r₁ der Wand des Bohrloches 8 und kleiner als der Radius r₂ der Bohrlochwand 8'. Im Interesse eines möglichst günstigen Arbeitseingriffes der Außenschneidfläche 20 an der zu räumenden Fläche des Bohrloches 8 ist die Kippachse 22 in Arbeitsdrehrichtung 5 des Trägergehäuses 1 zweckmäßig im hinteren Bereich und nahe dem Schneidglied 10 im Stützkörper 21 angeordnet.

Wie insbesondere der Fig. 2 näher entnommen werden kann, besteht die Stellvorrichtung 6 aus einer im Trägergehäuse 1 axial verschieb- und feststellbar angeordneten Stellstange, die je Räumwerkzeug 4 mit einer keilförmigen oder konischen Nockenfläche 23 für die Zustellbewegung des Schwenkhebels 9 versehen ist. Als Betätigungsvorrichtung 7 ist ein Schraubantrieb vorgesehen, der eine erste, mittels eines Lagers 24 auf dem Trägergehäuse 1 koaxial drehbar gelagerte Büchse 25 mit Außengewinde 26 und eine zweite Büchse 27 aufweist, die ihrerseits über ein Lager 28 koaxial auf dem Trägergehäuse 1 drehbar gelagert und mit einem Innengewinde 29 auf die erste Büchse 25 aufschraubbar ist. Das Lager 28 ist axial längs dem Trägergehäuse 1 verschiebbar und bildet zugleich eine untere Abstützung für einen Distanzring 30, auf dessen Oberseite sich zwei radiale, diametral angeordnete Mitnahmestifte 31 abstützen. Diese durchgreifen axiale Schlitze 32 im Trägergehäuse 1 und greifen in Sacklöcher 33 in der Stellstange 6 ein. Zwischen dem Trägergehäuse 1 und der Stellstange 6 ist eine Druckfeder 34 angeordnet, die sich einerseits auf einer Innenschulter 35 des Trägergehäuses 1 und andererseits auf einem Außenbund 36 an der Stellstange 6 abstützt und bestrebt ist, die Stellstange 6 in Fig. 2 in Richtung nach unten relativ zum Trägergehäuse 1 zu verschieben. In radiale Bohrungen 37 der unteren Büchse 25 sind Radialbolzen 38 einsetzbar, mittels denen die untere Büchse 25 und mit dieser die obere Büchse 27 daran gehindert werden kann, beim Umlaufen des Trägergehäuses 1 eine mit umlaufende Bewegung auszuführen. Auch die obere Büchse 27 weist Radialbohrungen 39 auf, in die ebenfalls Radialbolzen 40 einsetzbar sind. Mit Hilfe dieser Radialbolzen 40 kann die obere Büchse 27 relativ zur unteren Büchse 25 verdreht und dadurch in axialer Richtung schraubverstellt werden, und zwar unabhängig von einem Rotieren des Trägergehäuses 1. Mit Hilfe dieser Verschraubung ist die Stellstange 6 in Fig. 2 entweder relativ zum Trägergehäuse 1 axial nach oben verschiebbar, um den Räumwerkzeugen 4 ihre Zustellbewegung zu vermitteln, oder abwärts verschiebbar, um nach erfolgtem Räumen die Räumwerkzeuge 4 für eine Rückstellbewegung zurück in die Kontur des Trägergehäuses 1 freizugeben.

Zur Ausführung von Räumarbeiten wird die Vorrichtung mit innerhalb der Kontur des Trägergehäuses 1 liegenden Räumwerkzeugen 4 in das Bohrloch 8 eingesetzt und, sobald die Räumwerkzeuge 4 zu räumenden Bereichen im Bohrloch 8 gegenüberliegen, durch den Antrieb 3 in Drehung versetzt. Durch anschließendes axiaies Verschieben der Stellstange 6 aus ihrer in Fig. 2 veranschaulichten Stellung in Richtung nach oben drücken nun fortschreitend deren Nockenflächen 23 auf entsprechende innere Gegenflächen 9' der Schwenkhebel 9 der Räumwerkzeuge 4, die dementsprechend eine schwenkende Auswärtsverlagerung in ihrer Bewegungsebene ausführen und fortschreitend mit der Wandung des Bohrloches in Arbeitseingriff gelangen. Sofern das Trägergehäuse 1 bei der Zustellung der Räumwerkzeuge keine axiale Bewegung erfährt, entstehen je nach Querschnittsform der Schneidglieder 10 Radialnuten 41, 42, 43, 44 in der Wand des Bohrloches 8, sofern die Bewegungsebene für die Räumwerkzeuge 4 unter 90° zur Längsmittelachse 11 des Trägergehäuses 1 verläuft. Durch Schrägstellung der Bewegungsebene für die Räumwerkzeuge 4 in bezug zur Längsmittelachse 11 des Trägergehäuses 1 lassen sich auch z. B. Nuten wie die Nut 45 erzeugen, deren Nutseitenwandungen 46 einen von 90° abweichenden Winkel mit der Wandung des Bohrloches 8 einschließen. Bei 47 ist schließlich ein durch Räumen gebildeter Hinterschneidungsbereich versinnbildlicht, wie er durch einen axialen Vorschub des Trägergehäuses 1 in Verbindung mit einer Rückstellbewegung der Räumwerkzeuge 4 erzeugt werden kann. Für eine derartige Rückstellbewegung wird die Stellstange 6 in Fig. 2 relativ zum Trägergehäuse 1 abwärts bewegt, wodurch die Schwenkhebel 9 über die Nockenflächen 23 fortschreitend für eine einwärts gerichtete Rückstellbewegung freigegeben werden, die sie aufgrund der Rückwirkung der Wandung des Bohrloches 8 auf die Schneidglieder 10 selbsttätig ausführen, sofern sie nicht durch die Nockenflächen 23 der Stellstange 6 daran gehindert werden.

Nach Beendigung des Räumvorganges wird die Stellstange 6 wieder in ihre in Fig. 2 veranschaulichte Ausgangslage verbracht, wodurch sämtliche Räumwerkzeuge 4 in ihre Ruhestellung innerhalb der Kontur des Trägergehäuses 1 zurückkehren können. Sobald die Vorrichtung alsdann aus dem Bohrloch 8 herausgenommen ist, können die Schneidglieder 10 inspiziert und im Falle eingetretenen Verschleißes oder aufgetretener Beschädigungen die Räumwerkzeuge 4 als Ganzes mit einem Handgriff aus ihrer Lagertasche 13 herausgenommen und durch neue oder andere Räumwerkzeuge 4 ersetzt werden. Die einfache Auswechselbarkeit der Räumwerkzeuge 4 ist ein in der Praxis außerordentlich wesentlicher Vorteil, da nicht nur verbrauchte Räumwerkzeuge 4 schnell und einfach ersetzt werden können, sondern auch die Möglichkeit besteht, Räumwerkzeuge eines Typs gegen solche eines anderen Typs zu ersetzen, sofern andere Formen zu räumender Bereiche erzeugt werden sollen.

## Patentansprüche

1. Vorrichtung zum unterschneidenden Räumen von zylindrischen Bohrlöchern, insbesondere solchen in Kunst- und Naturgestein, bestehend aus einem mittels eines Antriebs (3) drehbaren rohrförmigen Trägergehäuse (1) für zumindest ein Räumwerkzeug (4), das als Träger für ein Schneidelement (10) einen sich über einen Teil des Umfangs des Trägergehäuses (1) erstreckenden Schwenkhebel (9) umfaßt, der an seinem in Arbeitsdrehrichtung (5) des Trägergehäuses (1) vorlaufenden Ende um eine von einem Gelenkzapfen (12) des Trägergehäuses (1) definierte, zur Längsmittelachse (11) des Trägergehäuses (1) parallele Schwenkachse schwenkbar ist und aus einer Ruhelage innerhalb der Querschnittkontur des Trägergehäuses (1) nach außen in eine Arbeitsstellung, in der das Schneidglied (10) über die Querschnittskontur des Trägergehäuses (1) vorsteht, und in die Ruhelage zurück bewegbar ist, wobei für die auswärtsgerichtete Zustellbewegung des Räumwerkzeugs (4) eine im Trägergehäuse (1) angeordnete, von einem Bereich außerhalb des Bohrloches (8) her betätigbare Stellvorrichtung (6) vorgesehen ist, dadurch gekennzeichnet, daß der Schwenkhebel (9) des Räumwerkzeuges (4) mit dem Gelenkzapfen (12) eine gesonderte Baueinheit bildet und mit dem Gelenkzapfen (12) in eine zum Umfang des Trägergehäuses (1) hin offene, in diesem eingesenkte Lagertasche (13) gelagert ist, die an einen den Schwenkhebel (9) axial führenden offenen Umfangsschlitz (14) des Trägergehäuses (1) angrenzt.

2. Vorrichtung nach Anspruch 1, dadurch gekennzeichnet, daß die Lagertasche (13) im Trägergehäuse (1) den Gelenkzapfen (12) des Schwenkhebels (9) mit einem dessen Einsetzbarkeit von außen her sichernden Spiel aufnimmt.

3. Vorrichtung nach Anspruch 1 oder 2, dadurch gekennzeichnet, daß die Lagertasche (13) auf ihrer in die Arbeitsdrehrichtung (5) des Trägergehäuses (1) blickenden Seite eine Lager- und Mitnahmefläche (15) aufweist, die im Betrieb der Vorrichtung auf den Gelenkzapfen (12) des Schwenkhebels (9) eine Reaktionskraft mit einem in bezug auf das Trägergehäuse (1) einwärts gerichteten Vektor (16) ausübt.

4. Vorrichtung nach einem oder mehreren der Ansprüche 1 bis 3, dadurch gekennzeichnet, daß der Gelenkzapfen (12) des Schwenkhebels (9) einen Rückstellflächenbereich (17) aufweist, der bei einer Schwenkbewegung des Schwenkhebels (9) seinen radialen Abstand zur Längsmittelachse (11) des Trägergehäuses (1) ändert.

5. Vorrichtung nach einem oder mehreren der Ansprüche 1 bis 4, dadurch gekennzeichnet, daß der Gelenkzapfen (12) in seiner Lagertasche (13) des Trägergehäuses (1) mittels einer Haltefeder (18) gesichert ist, die von außen her auf den Rückstellflächenbereich (17) des Gelenkzapfens (12) einwirkt.

6. Vorrichtung nach Anspruch 5, dadurch gekennzeichnet, daß als Haltefeder zumindest ein ring- oder ringsegment- förmiger Federkörper (18) vorgesehen ist, der in einer sich mit der Lagertasche (13) verschneidenden Umfangsnut (19) des Trägergehäuses (1) angeordnet und festgelegt ist. 7. Vorrichtung nach einem oder mehreren der Ansprüche 1 bis 6, dadurch gekennzeichnet, daß das Schneidglied (10) als an sich bekannter Mehr-oder Vielfachschneidenkörper ausgebildet ist und eine über die außenumfangsseitige Fläche des in Arbeitsdrehrichtung (5) des Trägergehäuses (1) nachlaufenden Endes des Schwenkhebels (9) überstehende, der Bohrlochwand zugewandte, etwa in Arbeitsdrehrichtung verlaufende bogenförmige Außenschneidfläche (20) mit quer zur Arbeitsdrehrichtung (5) ausgerichteten Schneidkanten aufweist.

8. Vorrichtung nach Anspruch 7, dadurch gekennzeichnet, daß das Schneidglied (10) zumindest eine in axialer Richtung des Bohrloches (8) einsetzbare Seitenschneidfläche aufweist.

9. Vorrichtung nach einem oder mehreren der Ansprüche 1 bis 8, dadurch gekennzeichnet, daß das Schneidglied (10) als Einfachschneidenkörper ausgebildet ist, eine in die Arbeitsdrehrichtung (5) des Trägergehäuses (1) blickende Stirnfläche besitzt, deren über die Außenumfangsfläche des Schwenkhebels (9) vorstehende Konturlinie die Schneidkante bildet, und sich an die Stirnseite entgegen Arbeitsdrehrichtung (5) unter einem Freiwinkel anschließende Außen- und Seitenflächen aufweist.

10. Vorrichtung nach einem oder mehreren der Ansprüche 7 bis 9, dadurch gekennzeichnet, daß das Schneidglied (10) als an seiner Oberfläche mit Diamanten besetztes Schneidelement ausgebildet ist.

11. Vorrichtung nach Anspruch 7, dadurch gekennzeichnet, daß das Schneidglied (10) mittels eines Stützkörpers (21) um eine senkrecht zur Bewegungsebene des Schwenkhebels (9) ausgerichtete Kippachse (22) begrenzt schwenkbar am Schwenkhebel (9) abgestützt ist, die in Arbeitsdrehrichtung (5) des Trägergehäuses (1) im hinteren Bereich und nahe dem Schneidglied (10) im Stützkörper (21) angeordnet ist.

12. Vorrichtung nach einem oder mehreren der Ansprüche 1 bis 11, dadurch gekennzeichnet, daß als Stellvorrichtung (6) eine im Trägergehäuse (1) axial verschieb- und feststellbar angeordnete Stellstange mit keilförmigen oder konischen Nockenflächen (23) für die Zustellbewegung des Schwenkhebels (9) vorgesehen ist.

## Claims

1. A device for the undercutting reaming of cylindrical boreholes, particularly those in artificial and natural stone, the device consisting of a tubular carrier housing (1) for at least one reaming tool, which housing can be rotated by means of a drive (3), the reaming tool (4) comprising a rocking lever (9) extending over a portion of the circumference of the carrier housing (1) as a carrier for a cutting element (10), the rocking lever, at its leading end in the working direction of rotation (5) of the carrier housing (1), being pivotable about a pivotal axis which is defined by a pivot pin (12) of the carrier housing (1) and which is parallel to the longitudinal centre axis (11) of the carrier housing (1), the rocking lever being movable out of a position of rest inside the cross-sectional contour of the carrier housing (1) outwards into a working position in which the cutting member (10) projects beyond the cross-sectional contour of the carrier housing (1) and back into the position of rest, and an adjusting device (6), which is disposed in the carrier housing (1) and can be actuated from a region outside the borehole, is provided for the outwardly directed infeed movement of the reaming tool (4), characterised in that the rocking lever (9) of the reaming tool (4) forms, with the pivot pin (12), a separate structural unit and is mounted, with the pivot pin (12), in a bearing pocket (13) which is open towards the circumference of the carrier housing (1) and is sunk into this and which adjoins an open circumferential slot (14) in the carrier housing (1) which guides the rocking lever (9) axially.

2. A device as claimed in Claim 1, characterised in that the bearing pocket (13) in the carrier housing (1) receives the pivot pin (12) of the rocking lever (9) with a clearance which ensures that it can be inserted from the outside.

3. A device as claimed in Claim 1 or 2, characterised in that the bearing pocket (13) comprises, at its side facing in the working direction of rotation (5) of the carrier housing (1), a bearing and entrainment surface (15) which, when the device is in operation, exerts a reaction force with a force component (16) directed inwards with respect to the carrier housing (1), on the pivot pin (12) of the rocking lever (9).

4. A device as claimed in any one of Claims 1 to 3, characterised in that the pivot pin (12) of the rocking lever (9) comprises a restoring surface region (17) which alters its radial spacing from the longitudinal centre axis (11) of the carrier housing (1) on a pivotal movement of the rocking lever (9).

5. A device as claimed in any one of Claims 1 to 4, characterised in that the pivot pin (12) is secured in its bearing pocket (13) of the carrier housing (1) by means of a retaining spring (18) which acts from the outside on the restoring surface region (17) of the pivot pin (12).

6. A device as claimed in Claim 5, characterised in that at least one spring member (18) in the form of a ring or a segment of a ring is provided as a retaining spring which is disposed and fixed in a circumferential groove (19) of the carrier housing (1), which groove intersects the bearing pocket (13).

7. A device as claimed in any one of Claims 1 to 6, characterised in that the cutting member (10) is constructed in the form of a multiple cutting member, known per se, and comprises an arcuate external cutting face (20), which projects beyond the outer circumferential face of the trailing end of the rocking lever (9) in the working direction of rotation (5) of the carrier housing (1), faces the borehole wall, and extends substantially in the working direction of rotation, and has cutting edges aligned transversely to the working direction of rotation (5).

8. A device as claimed in Claim 7, characterised in that the cutting member (10) comprises at least one side cutting face which can be inserted in the axial direction of the borehole (8).

9. A device as claimed in any one of Claims 1 to 8, characterised in that the cutting member (10) is constructed in the form of a single cutting member, has an end face facing in the working direction of rotation (5) of the carrier housing (1), the contour line of which end face, projecting beyond the outer circumferential face of the rocking lever (9), forms the cutting edge, and comprises external and side faces following on the end face, counter to the working direction of rotation (5), at a clearance angle.

10. A device as claimed in any one of Claims 7 to 9, characterised in that the cutting member (10) is constructed in the form of a cutting element studded with diamonds at its surface.

11. A device as claimed in Claim 7, characterised in that the cutting member (10) is supported on the rocking lever (9) for limited pivoting about a pivot pin (22) aligned perpendicular to the plane of movement of the rocking lever (9) by means of a supporting member (21), which pin is disposed in the supporting member (21) in the rear region in the working direction of rotation (5) of the carrier housing (1) and close to the cutting member (10).

12. A device as claimed in any one of Claims 1 to 11, characterised in that an adjusting bar with wedge-shaped or tapered cam surfaces (23), which is adapted for axial displacement and location in the carrier housing (1), is provided as an adjusting device (6) for the outwardly directed infeed movement of the rocking lever (9).

## Revendications

1. Dispositif pour aléser en affouillement des trous de forage cylindriques, en particulier des trous forés dans de la pierre artificielle et de la pierre naturelle, constitué d'un fût de support tubulaire (1) pouvant être entraîné en rotation au moyen d'un mécanisme d'entraînement (3) et destiné à au moins un outil aléseur (4) qui, à titre de support pour un organe de coupe (10), comprend un levier pivotant (9) qui s'étend sur une partie de la périphérie du fût de support (1) et qui, à son extrémité d'amont dans le sens de rotation de travail (5) du fût de support (1), peut pivoter autour d'un axe de pivotement défini par un tourillon (12) dans le fût de support (1) parallèle à l'axe longitudinal central (11) du fût de support (1) et qui peut être déplacé à partir d'une position de repos située dans les limites du contour de la section transversale du fût de support (1) vers l'extérieur dans une position de travail, dans laquelle l'organe de coupe (10) fait saillie au-delà du contour de la section transversale du fût de support (1) et peut être ramené dans sa position de repos, étant entendu que pour le déplacement de réglage de l'outil aléseur (4) orienté vers l'extérieur, un dispositif de positionnement (6) monté dans le fût de support (1) et pouvant être actionné à partir d'un endroit situé à l'extérieur du trou de forage (8) est prévu, caractérisé en ce que le levier pivotant (9) de l'outil aléseur (4) forme avec le tourillon (12) un élément de construction séparé et est monté à pivot par le tourillon (12) dans un logement de tourillonnement (13) qui s'ouvre vers la périphérie du fût de support (1), qui est creusé dans celui-ci et qui est adjacent à une fente circonférentielle ouverte (14) du fût de support (1) qui guide le levier pivotant (9) axialement.

2. Dispositif suivant la revendication 1, caractérisé en ce que le logement de tourillonnement (13) reçoit dans le fût de support (1) le tourillon (12) du levier pivotant (9) avec un jeu garantissant une possibilité d'installation de l'extérieur.

3. Dispositif suivant la revendication 1 ou 2, caractérisé en ce que le logement de tourillonnement (13) présente, du côté tourné dans le sens de rotation de travail (5) du fût de support (1 une surface d'appui et d'entraînement (15) qui, lorsque le dispositif est en service, exerce sur le tourillon (12) du levier pivotant (9) une force de réaction présentant un vecteur (16) orienté vers l'intérieur par rapport au fût de support (1).

4. Dispositif suivant l'une quelconque des revendications 1 à 3, caractérisé en ce que le tourillon (12) du levier pivotant (9) présente une zone de surface de rappel (17) qui, lors d'un mouvement de pivotement du levier pivotant (9), modifie la distance radiale qui le sépare de l'axe longitudinal central (11) du fût de support (1).

5. Dispositif suivant l'une quelconque des revendications 1 à 4, caractérisé en ce que le tourillon (12) est maintenu dans son logement de tourillonnement (13) du fût de support (1) au moyen d'un ressort de retenue (18) qui agit de l'extérieur sur la zone de surface de rappel (17) du tourillon (12).

6. Dispositif suivant la revendication 5, caractérisé en ce qu'à titre de ressort de retenue, au moins un corps en forme d'anneau ou de segment d'anneau faisant office de ressort (18) est prévu et est installé et fixé dans une gorge circonférentielle (19) du fût de support (1) qui coupe le logement de tourillonnement (13).

7. Dispositif suivant l'une quelconque des revendications 1 à 6, caractérisé en ce que l'organe de coupe (10) a la forme d'un corps à tranchants multiples connu et présente une surface de coupe externe courbe (20) qui s'étend à peu près dans le sens de rotation de travail, qui est tournée vers la paroi du trou de forage et qui fait saillie au-delà de la surface du côté périphérique externe de l'extrémité du levier pivotant (9) situé en aval dans le sens de rotation de travail (5) du fût de support (1), avec des arêtes de coupe orientées perpendiculairement au sens de rotation de travail (5).

8. Dispositif suivant la revendication 7, caractérisé en ce que l'organe de coupe (10) présente au moins une surface de coupe latérale pouvant être utilisée dans le sens axial du trou de forage (8).

9. Dispositif suivant l'une quelconque des revendications 1 à 8, caractérisé en ce que l'organe de coupe (10) a la forme d'un corps à tranchant simple, possède une surface d'about orientée dans le sens de rotation de travail (5) du fût de support (1) dont la ligne de contour qui fait saillie au-delà de la surface périphérique externe du levier pivotant (9) forme l'arête de coupe, et présente des surfaces extérieures et latérales qui se raccordent sous un angle de dépouille du côté d'about opposé au sens de rotation de travail (5).

10. Dispositif suivant l'une quelconque des revendications 7 à 9, caractérisé en ce que l'organe de coupe (10) a la forme d'un élément de coupe dont la surface est garnie de diamants.

11. Dispositif suivant la revendication 7, caractérisé en ce que l'organe de coupe (10) est monté au moyen d'un corps de support (21) sur le levier pivotant (9) et peut pivoter d'un angle limité autour d'un axe de basculement (22) orienté perpendiculairement au plan de mouvement du levier pivotant (9), qui est disposé dans le sens de rotation de travail (5) du fût de support (1) dans la zone postérieure et au voisinage de l'organe de coupe (10) dans le corps de support (21).

12. Dispositif suivant l'une quelconque des revendications 1 à 11, caractérisé en ce qu'à titre de dispositif de positionnement (6) est prévue une barre de positionnement montée dans le fût de support (1) de manière à pouvoir être déplacée axialement et fixée et présentant des surfaces de came cunéiformes ou coniques (23) pour le mouvement de réglage du levier pivotant (9).
